# FASCICULE DE BREVET EUROPEEN

(11) **EP 2 039 874 B1**
(45) Date de publication et mention de la délivrance du brevet: **14.09.2011**
(21) Numéro de dépôt: 08370014.6
(22) Date de dépôt: 10.07.2008
(51) Int. Cl.: E06B 9/84

(54) **Volet roulant avec dispositif parachute**
Rollo mit Fangvorrichtung
Roller shutter with safety catch device

(30) Priorité: 06.08.2007 FR 0705736
(43) Date de publication de la demande: 25.03.2009
(73) Titulaire: Deprat Jean SA, 59650 Villeneuve d'Ascq (FR)
(72) Inventeur: Prouvost, Frédéric, 59115 Leers (FR); Richemond, Benjamin, 59115 Leers (FR); Kimpe, Florent, 59115 Leers (FR)
(74) Mandataire: Boubal, Denis Henri Jacques

(56) Documents cités:
- FR-A- 2 313 544

## Description

L'invention concerne un volet roulant pour ouverture, présentant un axe d'enroulement, autour duquel s'enroule ou se déroule un tablier, et un dispositif parachute prévu pour stopper la chute dudit tablier, notamment dans le cas d'une vitesse de descente importante.

Lors du montage d'un axe de volet roulant notamment pour une porte de garage, ou de magasin, ou d'un rideau métallique, le système doit être souvent pourvu, pour des raisons de sécurité, d'un dispositif dit parachute qui évitera que le tablier ne tombe en occasionnant des blessés.

Généralement, l'axe d'enroulement comporte un tube d'enroulement avec, d'un côté, un système de manoeuvre tel qu'un moteur notamment, et de l'autre, un embout télescopique permettant d'ajuster la longueur entre deux côtes fixes de montage. Cet embout télescopique engage avec ledit dispositif parachute.

La plupart des dispositifs parachute connus mettent à profit la force centrifuge, et bloquent l'axe d'enroulement lorsque la vitesse de rotation est supérieure à la vitesse de déroulement normale. Lorsque cette vitesse maximale limite est atteinte, le dispositif parachute bloque la rotation du tube d'enroulement et donc stoppe la chute du tablier.

Du fait de la possibilité de translation, notamment de rétraction de l'embout télescopique, il est nécessaire de s'assurer que ce dernier soit toujours engagé avec le dispositif parachute.

On connaît du document publié sous le N° FR-2.313.544 un dispositif parachute, du type à force centrifuge, formé par un carter fermé par des couvercles. L'extrémité de l'arbre d'enroulement est engagée dans le carter, ne pouvant tourner par rapport à deux disques d'entraînement. Afin d'éviter le dégagement de l'arbre d'enroulement, ce dernier présente une gorge pour un circlip. Ce circlip est pris en sandwich entre un palier et l'un des disques d'entraînement du parachute à l'intérieur du carter. Du fait de cette conception, ce dispositif présente toutefois l'inconvénient de devoir être démonté pour pouvoir engager l'arbre d'enroulement. Le montage de l'axe d'enroulement ne peut ainsi être réalisé aisément et rapidement sur site.

Aujourd'hui, on connaît aussi des dispositifs parachute dont le carter présente une ouverture traversante d'engagement pour l'embout télescopique de l'axe. L'embout télescopique est alors inséré dans le carter, une vis de blocage avec une rondelle étant vissée à l'extrémité de l'embout pour venir appuyer sur la paroi extérieure du carter, permettant ainsi d'éviter la rétractation de l'embout et son dégagement. Cette solution n'est toutefois pas considérée suffisamment sûre par les milieux autorisés, la fixation pouvant se dévisser à l'usage.

Le but de la présente invention est de pallier aux inconvénients précités en proposant un volet roulant assurant un maintien sûr de l'embout télescopique, toujours engagé avec le dispositif parachute, et qui peut être assemblé rapidement et aisément sur site.

Un autre but de l'invention est de proposer un tel volet roulant à moindre coût.

D'autres buts et avantages de la présente invention apparaîtront au cours de la description qui va suivre, qui n'est donnée qu'à titre indicatif et qui n'a pas pour but de la limiter.

L'invention concerne un volet roulant pour ouverture, présentant un axe d'enroulement, autour duquel s'enroule ou se déroule un tablier, et un dispositif parachute prévu pour stopper la chute dudit tablier, notamment dans le cas d'une vitesse de descente importante, ledit axe d'enroulement présentant au moins un tube d'enroulement et un embout télescopique à l'une des extrémités dudit tube apte à se déployer ou se rétracter selon l'axe longitudinal dudit tube d'enroulement pour ajuster la longueur de l'axe d'enroulement lors de son montage, ledit embout télescopique engageant avec le dispositif parachute.

Selon l'invention, le volet roulant présente, en outre, des moyens de liaison entre le dispositif parachute et ledit embout télescopique, externes au corps dudit dispositif parachute, permettant de bloquer en translation l'embout télescopique afin de le maintenir toujours engagé avec ledit dispositif parachute après montage.

L'invention sera mieux comprise à la lecture de la description suivante accompagnée des dessins en annexe parmi lesquels :
- la figure 1 est une vue partielle du volet roulant conforme à l'invention illustrant plus particulièrement l'embout télescopique, le dispositif parachute, ainsi que les moyens de liaison entre l'embout télescopique et ledit dispositif parachute,
- la figure 1 a est une vue schématique illustrant un volet roulant conforme à l'invention,
- la figure 2 est une vue de côté de l'embout télescopique engagé avec le dispositif parachute,
- la figure 3 est une vue selon la coupe III-III telle qu'illustrée à la figure 2.

L'invention concerne un volet roulant pour ouverture.

Le volet présente un axe d'enroulement 1, autour duquel s'enroule ou se déroule un tablier. Le volet présente également un dispositif parachute 2 prévu pour stopper la chute dudit tablier, notamment dans le cas d'une vitesse de descente importante.

Le dispositif parachute n'est pas développé ici en détail, celui-ci étant de structure connue de l'homme du métier ; il est sensiblement formé par un carter. Il peut, de manière connue, présenter un organe d'inertie, soumis, lors de la rotation de l'axe d'enroulement aux forces centrifuges, permettant ainsi de bloquer l'axe dans le cas d'une vitesse angulaire trop importante.

L'axe d'enroulement présente au moins un tube d'enroulement 14 et un embout télescopique 3 à l'une des extrémités dudit tube 14. Cet embout télescopique 3 est apte à se déployer ou se rétracter selon l'axe longitudinal dudit tube d'enroulement 14 pour ajuster la longueur de l'axe d'enroulement 1 lors de son montage.

L'embout télescopique 3 est assujetti en rotation avec le tambour 14. L'embout télescopique 3 engage avec le dispositif parachute 2.

Selon l'invention, le volet roulant présente, en outre, des moyens de liaison 4 entre ledit dispositif parachute 2 et ledit embout télescopique 3. Ces moyens de liaison sont externes au corps du dispositif parachute, et permettent de bloquer en translation l'embout télescopique 3 afin de le maintenir toujours engagé avec le dispositif parachute 2, après montage.

Avantageusement, ces moyens de liaison 4 peuvent présenter des moyens de fixation amovibles par rapport au corps du dispositif parachute 2, et peuvent être fixés aisément une fois l'embout télescopique 3 engagé avec le dispositif parachute 2.

Plus particulièrement, selon un mode de réalisation, l'embout télescopique 3 présente une gorge 5. Lorsque l'embout est engagé avec le dispositif parachute, cette gorge 5 est extérieure au corps du dispositif parachute. Les moyens de liaison 4 se présentent alors sous la forme d'une bride 6 solidaire du corps du dispositif parachute 2, présentant une arête engageante 7, pénétrante dans ladite gorge 5.

Cette bride 6 est constituée sensiblement par une plaque, notamment métallique, l'arête engageante 7 étant formée par une encoche débouchante 8 de ladite plaque. Selon cet exemple, la bride est placée à cheval sur l'embout 3, l'arête engageante, notamment de profil en U, pénétrant dans la gorge 5. Selon cet exemple, les extrémités de la plaque formant la bride sont pliées, pourvues d'oreilles 10 pour le passage de vis de fixation au dispositif parachute.

Tel qu'illustré à la figure 1 selon un exemple, l'embout télescopique 3 comprend une tige de section polygonale 11 et au moins un embout d'adaptation 12, 13 au tube d'enroulement 14. Ledit au moins un embout d'adaptation 12, 13 et la tige de section polygonale 11 sont prévus coulissants l'un par rapport à l'autre, et permettent d'assujettir en rotation le tube d'enroulement 14 avec ladite tige de section polygonale 11.

Selon un mode de réalisation, l'extrémité de la tige de section polygonale 11 est pourvue d'un alésage taraudé. Une vis de blocage 16 peut être vissée à l'extrémité de la tige 11 pour prendre appui sur le corps du dispositif parachute via une rondelle 21, limitant ainsi la rétraction de l'embout télescopique 3.

L'axe d'enroulement 1 peut présenter des moyens moteur 17 à l'autre extrémité dudit tube d'enroulement 14 par rapport audit embout télescopique 3. Selon un autre exemple, l'axe d'enroulement 11 présente des moyens de manoeuvre, tels qu'un treuil pour une manivelle, à l'autre extrémité dudit tube d'enroulement par rapport à l'embout télescopique 3.

Nous décrivons maintenant en détail l'exemple des figures 1 à 3. Le volet roulant illustré aux figures présente un axe d'enroulement 1 constitué d'un tube d'enroulement 14 et d'un embout télescopique 3 à l'une des extrémités dudit tube 14. Des moyens moteur 17, notamment un moteur tubulaire, permettent la manoeuvre du tablier à la descente ou à la montée au niveau de l'autre extrémité dudit tube d'enroulement 14.

L'embout télescopique 3 engage avec un dispositif parachute 2 prévu pour stopper la chute du tablier. Le moteur tubulaire et le dispositif parachute peuvent être respectivement solidarisés à deux consoles d'un coffre de volet roulant.

L'embout télescopique 3 est constitué par une tige de section polygonale 11, par exemple parallélépipédique, notamment de section carrée et de deux embouts d'adaptation 12, 13 audit tube d'enroulement 14. Les deux embouts d'adaptation 12, 13, sont sensiblement circulaires, notamment en aluminium. Les embouts d'adaptation 12, 13 peuvent présenter des ouvertures de section carrée, dimensionnées au jeu de coulissement près, de telle façon à pouvoir insérer la tige de section polygonale 11.

L'un des embouts 12 peut présenter un alésage taraudé pour une vis de serrage 15 de la tige de section polygonale 11. Les embouts 12, 13 présentent des conformations angulaires 22 aptes à venir engager à l'intérieur de cavités formées par les cannelures du tube 14, de telle façon à interdire toute rotation relative entre la tige de section polygonale 11 et ledit tube d'enroulement 14.

L'extrémité de la tige de section polygonale 11 est engagée dans une ouverture polygonale correspondante d'un organe tournant à l'intérieur du carter du dispositif parachute 2. Une fois engagée, une gorge 5 de la tige de section polygonale 11 est positionnée entre l'une des extrémités du tube d'enroulement 14 et le corps du dispositif parachute 2. Une bride 6 peut être alors fixée au dispositif parachute pour venir bloquer en translation l'embout télescopique 3, et plus particulièrement la tige 11 de section polygonale.

Cette bride constituée substantiellement d'une plaque métallique présente une encoche 8 en U. Cette bride est positionnée à cheval sur la tige de section polygonale 11 de telle façon que l'arête engageante 7 formée par ladite encoche 8 pénètre la gorge 5 de la tige 11. Deux extrémités pliées de la bride 6 présentent chacune une oreille 10 pour le passage d'une vis, permettant ainsi la fixation de ladite bride 6 au corps du dispositif parachute 2. Afin d'augmenter la sécurité, l'extrémité de la tige de section polygonale 11 peut être taraudée, permettant le vissage d'une vis de blocage 16. Cette vis 16 vient en appui sur la paroi extérieure du corps du dispositif parachute via une rondelle 21.

Naturellement, d'autres modes de réalisation auraient pu être envisagés par l'homme du métier sans pour autant sortir du cadre de l'invention définie par les revendications ci-après.

## Revendications

1. Volet roulant pour ouverture, présentant un axe d'enroulement (1), autour duquel s'enroule ou se déroule un tablier, et un dispositif parachute (2) prévu pour stopper la chute dudit tablier, notamment dans le cas d'une vitesse de descente importante, ledit axe d'enroulement (1) présentant au moins un tube d'enroulement (14) et un embout télescopique (3) à l'une des extrémités dudit tube (14) apte à se déployer ou se rétracter selon l'axe longitudinal dudit tube d'enroulement (14) pour ajuster la longueur de l'axe d'enroulement (1) lors de son montage, ledit embout télescopique (3) engageant avec ledit dispositif parachute (2), **caractérisé en ce que** ledit volet roulant présente, en outre, des moyens de liaison (4), entre ledit dispositif parachute (2) et ledit embout télescopique (3), externes au corps du dispositif parachute, permettant de bloquer en translation l'embout télescopique (3) afin de le maintenir toujours engagé avec ledit dispositif parachute (2) après montage.

2. Volet roulant selon la revendication 1, dans lequel ledit embout télescopique (3) présente une gorge (5), les moyens de liaison (4) se présentant sous la forme d'une bride (6) solidaire du corps du dispositif parachute (2), ladite bride présentant une arête engageante (7), pénétrante dans ladite gorge (5).

3. Volet roulant selon la revendication 2, dans lequel la bride (6) est constituée sensiblement par une plaque, ladite arête engageante (7) étant formée par une encoche (8) débouchante de ladite plaque.

4. Volet roulant selon la revendication 3, dans lequel les extrémités (9) de la plaque sont pliées, pourvues d'oreilles (10) pour le passage de vis de fixation au dispositif parachute.

5. Volet roulant selon l'une des revendications 2 à 4, dans lequel l'arête engageante (7) est de profil en U.

6. Volet roulant selon l'une des revendications 1 à 5 dans lequel l'embout télescopique (3) comprend une tige de section polygonale (11) et au moins un embout d'adaptation (12, 13) au tube d'enroulement (14), ledit au moins un embout d'adaptation (12, 13) et ladite tige de section polygonale (11) étant prévus coulissants l'un par rapport à l'autre, permettant d'assujettir en rotation ledit tube d'enroulement (14) avec ladite tige de section polygonale (11).

7. Volet roulant selon la revendication 6, dans lequel l'extrémité de la tige de section polygonale (11) est pourvue d'un alésage taraudé, une vis de blocage venant engager avec ladite tige de section polygonale et le dispositif antichute pour limiter la rétraction de l'embout télescopique (3).

8. Volet roulant selon l'une des revendications 1 à 7, dans lequel l'axe d'enroulement (1) présente des moyens moteur (17) à l'autre extrémité dudit tube d'enroulement par rapport audit embout télescopique (3).

9. Volet roulant selon l'une des revendications 1 à 7, dans lequel l'axe d'enroulement (1) présente des moyens de manoeuvre, tels qu'un treuil à l'autre extrémité dudit tube d'enroulement par rapport à l'embout télescopique (3).

## Claims

1. Roller shutter for an opening, having a winding axis (1) around which a panel winds or unwinds, and an anti-fall device (2) designed to stop the fall of said panel, in particular in the case of a high descent speed, said winding axis (1) having at least one winding tube (14) and a telescopic joining piece (3) at one of the ends of said tube (14) able to deploy or retract along the longitudinal axis of said winding tube (14) in order to adjust the length of the winding axis (1) when it is mounted, said telescopic joining piece (3) engaging with said anti-fall device (2), **characterised in that** said roller shutter also has connection means (4), between said anti-fall device (2) and said telescopic joining piece (3), external to the body of the anti-fall device, for locking the telescopic joining piece (3) with respect to translation in order to keep it always engaged with said anti-fall device (2) after mounting.

2. Roller shutter according to claim 1, wherein said telescopic joining piece (3) has a groove (3), the connection means (4) being in the form of a flange (6) secured to the body of the anti-fall device (2), said flange having an engaging edge (7), entering said groove (5).

3. Roller shutter according to claim 2, wherein the flange (6) consists substantially of a plate, said engaging edge (7) being formed by an emerging recess (8) in said plate.

4. Roller shutter according to claim 3, wherein the ends (9) of the plate are bent, provided with lugs (10) for the passage of screws for fixing to the anti-fall device.

5. Roller shutter according to one of claims 2 to 4, in which the engaging edge (7) has a U profile.

6. Roller shutter according to one of claims 1 to 5, wherein the telescopic connecting piece (3) comprises a rod with a polygonal cross section (11) with at least one joining piece (12, 13) for adaptation to the winding tube (14), said at least one adaptation joining piece (12, 13) and said rod of polygonal cross section (11) being designed to slide with respect to each other, making it possible to fix said winding tube (14) to said rod of polygonal cross section (11) with respect to rotation.

7. Roller shutter according to claim 6, wherein the end of the rod of polygonal cross section (11) is provided with a threaded bore, a locking screw engaging with said rod of polygonal cross section and the anti-fall device for limiting the retraction of the telescopic joining piece (3).

8. Roller shutter according to one of claims 1 to 7, wherein said winding axis (1) has motor means (17) at the other end of said winding tube with respect to said telescopic joining piece (3).

9. Roller shutter according to one of claims 1 to 7, wherein the winding axis (1) has manoeuvring means, such as a winch at the other end of said winding tube with respect to the telescopic joining piece (3).

## Patentansprüche

1. Rollladen für eine Öffnung, umfassend eine Wickelachse (1), um die sich ein Panzer auf- oder abwickelt, und eine Fallschutzvorrichtung (2), die bereitgestellt wird, um den Fall des Panzers anzuhalten, insbesondere bei einer hohen Abrollgeschwindigkeit, wobei die Wickelachse (1) mindestens eine Wickelröhre (14) und an einem der Enden der Röhre (14) einen Teleskopansatz (3) umfasst, der in der Lage ist, an der Längsachse der Wickelröhre (14) entlang ausgezogen oder eingeschoben zu werden, um die Länge der Wickelachse (1) bei ihrer Montage anzupassen, wobei der Teleskopansatz (3) mit der Fallschutzvorrichtung (2) in Eingriff kommt, **dadurch gekennzeichnet, dass** der Rollladen ferner Verbindungsmittel (4) zwischen der Fallschutzvorrichtung (2) und dem Teleskopansatz (3) aufweist, die außerhalb des Körpers der Fallschutzvorrichtung liegen und es ermöglichen, den Teleskopansatz (3) verschiebungsmäßig zu blockieren, um ihn nach der Montage immer in Eingriff mit der Fallschutzvorrichtung (2) zu halten.

2. Rollladen nach Anspruch 1, wobei der Teleskopansatz (3) eine Auskehlung (5) aufweist, wobei die Verbindungsmittel (4) als Flansch (6) vorliegen, der mit dem Körper der Fallschutzvorrichtung (2) fest verbunden ist, wobei der Flansch eine Eingriffskante (7) aufweist, die in die Auskehlung (5) eindringt.

3. Rollladen nach Anspruch 2, wobei der Flansch (6) im Wesentlichen aus einer Platte besteht, wobei die Eingriffskante (7) aus einer Einkerbung (8) gebildet wird, die in die Platte mündet.

4. Rollladen nach Anspruch 3, wobei die Enden (9) der Platte umgebogen und mit Ösen (10) für den Durchgang von Schrauben zur Befestigung an der Fallschutzvorrichtung versehen sind.

5. Rollladen nach einem der Ansprüche 2 bis 4, wobei die Eingriffskante (7) ein U-Profil ist.

6. Rollladen nach einem der Ansprüche 1 bis 5, wobei der Teleskopansatz (3) eine im Querschnitt vieleckige Stange (11) und mindestens einen Ansatz (12, 13) zur Anpassung an die Wickelröhre (14) umfasst, wobei der mindestens eine Anpassungsansatz (12, 13) und die im Querschnitt vieleckige Stange (11) im Verhältnis zueinander gleitbar bereitgestellt werden, wodurch es möglich ist, die Wickelröhre (14) mit der im Querschnitt vieleckigen Stange (11) drehmäßig festzulegen.

7. Rollladen nach Anspruch 6, wobei das Ende der im Querschnitt vieleckigen Stange (11) mit einer Gewindebohrung versehen ist, wobei eine Klemmschraube mit der im Querschnitt vieleckigen Stange und der Fallschutzvorrichtung in Eingriff kommt, um das Einschieben des Teleskopansatzes (3) zu begrenzen.

8. Rollladen nach einem der Ansprüche 1 bis 7, wobei die Wickelachse (1) Antriebsmittel (17) an dem anderen Ende der Wickelröhre im Verhältnis zu dem Teleskopansatz (3) aufweist.

9. Rollladen nach einem der Ansprüche 1 bis 7, wobei die Wickelachse (1) Handhabungsmittel aufweist, wie etwa eine Winde am anderen Ende der Wickelröhre im Verhältnis zum Teleskopansatz (3).
